# EUROPÄISCHE PATENTSCHRIFT

(11) **EP 2 409 733 B1**
(45) Veröffentlichungstag und Bekanntmachung des Hinweises auf die Patenterteilung: **24.08.2016**
(21) Anmeldenummer: 11172309.4
(22) Anmeldetag: 01.07.2011
(51) Int. Cl.: A62B 35/04

(54) **Klettersteigausrüstung**
Climbing equipment
Équipement d'escalade

(30) Priorität: 14.07.2010 DE 202010010229 U
(43) Veröffentlichungstag der Anmeldung: 25.01.2012
(73) Patentinhaber: Oberalp Deutschland GmbH, 85609 Aschheim (DE)
(72) Erfinder: Baumgartner, Peter, 81243 München (DE); Lehner, Edwin, 82205 Gilching (DE)
(74) Vertreter: Weickmann & Weickmann PartmbB

(56) Entgegenhaltungen:
- WO-A1-01/26738
- WO-A1-2005/102459
- US-A- 4 877 110

## Beschreibung

Die vorliegende Erfindung betrifft eine Klettersteigausrüstung gemäß Anspruch 1.

Bei der Benutzung eines alpinen Klettersteigs tragen Sportkletterer für gewöhnlich einen Klettergurt, etwa einen Sitzgurt oder einen Vollgurt, an welchem eine Klettersteigausrüstung befestigt ist. Die bekannte Klettersteigausrüstung weist ferner ein Kopplungselement, zumeist einen Kletterkarabiner, auf, mit dem sich der Sportkletterer in ein Sicherungselement des Klettersteigs, z.B. ein am Felsen befestigtes Stahlseil, einhängt. Zwischen dem Körperbefestigungsabschnitt und dem Kopplungselement verläuft ein Sicherungsseil, das einen Abstand zwischen dem Sportkletterer und dem Sicherungselement des Klettersteigs zur Gewährleistung der nötigen Bewegungsfreiheit erlaubt. Zumeist weisen die bekannten Klettersteigausrüstungen zwei Kopplungselemente auf, die jeweils über ein separates Sicherungsseil mit dem Klettergurt verbunden sind, so dass der Sportkletterer auch beim Aus- und Einhaken eines Kopplungselements beim Übergang von einem Sicherungselement zum nächsten Sicherungselement entlang des Klettersteigs stets noch mit einem eingehakten Kopplungselement am Klettersteig gesichert bleibt.

Um dem Sportkletterer zur Bewegung entlang des Klettersteigs Bewegungsfreiheit einzuräumen, müssen die Sicherungsseile zwischen Klettergurt und Kopplungselementen eine ausreichende Länge haben. Zur Erleichterung der Handhabung der langen Sicherungsseile während des Kletterns, ist es bekannt, die Sicherungsseile mit einer elastischen Ummantelung zu umhüllen oder ein elastisches Band in das Sicherungsseil einzuarbeiten, so dass das Sicherungsseil im unbelasteten Zustand gerafft und damit besser handhabbar ist, wobei der Sportkletterer das Sicherungsseil bei Bedarf mit geringem Kraftaufwand wieder strecken kann, um das Kopplungselement in das nächste Sicherungselement einzuhaken. Die bekannten Mittel zum Raffen des Sicherungsseils erlauben jedoch nur eine begrenzte Verkürzung der zu handhabenden Gesamtlänge des Sicherungsseils im Rahmen der Elastizität der elastischen Ummantelung bzw. des elastischen Bandes, so dass auch das geraffte Sicherungsseil noch eine beträchtliche Länge aufweist, die bei der sportlichen Bewegung am Klettersteig störend sein kann und die Gefahr des Hängenbleibens birgt.

Die Druckschrift WO 01/26738 A1 offenbart eine Klettersteigausrüstung gemäß dem Oberbegriff des Anspruchs 1.

Vor diesem Hintergrund war es Aufgabe der vorliegenden Erfindung, eine Klettersteigausrüstung der eingangs genannten Art bereitzustellen, welche die Bewegungsfreiheit des Sportkletterers verbessert und einfach zu handhaben ist.

Diese Aufgabe wird erfindungsgemäß durch eine Klettersteigausrüstung nach Anspruch 1 gelöst. Bevorzugte Ausführungsformen der Erfindung sind in den Unteransprüchen beschrieben.

Erfindungsgemäß wird diese Aufgabe gelöst durch eine Klettersteigausrüstung, welche eine Aufrollvorrichtung zur wenigstens teilweisen Aufnahme des Sicherungsmittels in einem aufgerollten Zustand umfasst. Nach einem wichtigen Merkmal der Erfindung ist somit vorgesehen, zumindest einen Teil des Sicherungsmittels in einer Aufrollvorrichtung aufzurollen, so dass zeitweilig nicht genutzte Länge des Sicherungsmittels platzsparend und ohne die Gefahr einer Behinderung des Sportkletterers in einem aufgerollten Zustand untergebracht werden kann. Somit ergibt sich auch bei einer ausreichenden Länge des Sicherungsmittels, welche eine hohe Bewegungsfreiheit des Sportkletterers ermöglicht, eine einfache Handhabung des Sicherungsmittels und die Gefahr, mit zeitweilig nicht genutzten Längenabschnitten des Sicherungsmittels hängen zubleiben, kann reduziert werden.

Vorzugsweise ist das Sicherungsmittel durch manuelle Zugbetätigung von der Aufrollvorrichtung abrollbar, so dass die Klettersteigausrüstung einfach zu bedienen ist. Vorteilhaft kann die Aufrollvorrichtung ferner dafür eingerichtet sein, das Sicherungsmittel selbsttätig aufzurollen. Eine solche Ausführungsform hat den Vorteil, dass das Sicherungsmittel im Wesentlichen stets straff zwischen dem Körperbefestigungsabschnitt und dem Kopplungselement gespannt bleibt und auch bei Annäherung des Sportkletterers an die Felswand nicht durchhängt. Die Gefahr eines Hängenbleibens oder eines Verhakens durch das Sicherungsmittel wird somit weiter reduziert. Ferner kann ein vorübergehend nicht verwendetes Sicherungsmittel selbsttätig aufgerollt werden und somit ohne besondere manuelle Betätigung in einen platzsparenden Zustand gebracht werden.

Den besonderen Sicherheitsanforderungen, die an Klettersteigausrüstungen gestellt werden, kann die Erfindung in einer Ausführungsform Rechnung tragen, bei welcher die Aufrollvorrichtung an einem Zwischenabschnitt zwischen einem dem Körperbefestigungsabschnitt zugewandten Ende des Sicherungsmittels und einem der Kopplungselement zugewandten Ende des Sicherungsmittels angeordnet ist und das Sicherungsmittel als durchgehendes, ununterbrochenes, seil- oder bandartiges Element durch die Aufrollvorrichtung hindurchgeführt ist. In dieser Ausführungsform stellt die Aufrollvorrichtung kein unmittelbar sicherheitsrelevantes Bauteil dar, da es lediglich einen Zwischenabschnitt eines an sich ununterbrochenen, durchgehenden Sicherungsmittels bedarfsweise aufrollt und damit verkürzt, jedoch im Falle eines Sturzes das Sicherungsmittel höchstens bis zu seinem vollständig gestreckten Zustand freigibt. Mit anderen Worten, wird im Falle eines vorbestimmten Zugbelastungszustands der Klettersteigausrüstung, d.h. im Falle eines Sturzes, auch bei einem Versagen oder Bruch der Aufrollvorrichtung eine Verlängerung des Sicherungsmittels allenfalls bis zu seinem vollständig gestreckten Zustand erlaubt, in welchem die Kraft vollständig von dem dafür ausgelegten Sicherungsmittel aufgenommen wird.

Eine erfindungsgemäße Klettersteigausrüstung umfasst eine Dämpfungseinrichtung, welche in einem Normalzustand einen Abschnitt der Verbindungsanordnung in einem kontrahierten Zustand hält und in einem vorbestimmten Zugbelastungszustand der Klettersteigausrüstung den Abschnitt der Verbindungsanordnung unter Absorption von Energie expandiert.

Unter einem vorbestimmten Zugbelastungszustand wird im Rahmen dieser Offenbarung insbesondere ein Sturz des Sportkletterers verstanden, d.h. ein Zustand in welchem auf die Klettersteigausrüstung eine plötzliche, starke Zugbelastung (hohe Zugkraft bzw. hohe Zuggeschwindigkeit/ Zugbeschleunigung) wirkt. Um in einem solchen Zustand die Abbremsung des Falls des Sportkletterers und damit eine Reduzierung der auf den Sportkletterer in dem Moment der Straffung der Klettersteigausrüstung wirkenden Beschleunigung zu erreichen, kann dann die Dämpfungseinrichtung unter Absorption von Energie einen im Normalzustand kontrahierten Abschnitt der Verbindungsanordnung expandieren lassen. Der kontrahierte Zustand des Abschnitts der Verbindungsanordnung kann beispielsweise ein geraffter, ein aufgerollter oder ein zusammengefalteter Zustand eines Dämpfungsbands sein.

Eine bevorzugte Alternative zu einer solchen Dämpfungseinrichtung, welche jedoch auch zusätzlich zu der Dämpfungseinrichtung eingesetzt werden kann, ist in einer weiteren Ausführungsform der vorliegenden Erfindung eine Bremseinrichtung, welche Teil der Aufrollvorrichtung ist und welche ein Abrollen des Sicherungsmittels von der Aufrollvorrichtung in einem vorbestimmten Zugbelastungszustand des Sicherungsmittels hemmt. Eine solche Bremseinrichtung hat die Wirkung, dass im Falle eines vorbestimmten Zugbelastungszustands des Sicherungsmittels, insbesondere im Falle eines Sturzes des Sportkletterers, das Sicherungsmittel nicht erst vollständig von der Aufrollvorrichtung abgerollt wird, bevor der Zugbewegung eine Widerstandskraft entgegengesetzt wird und insbesondere der Sturz des Sportkletterers aufgehalten wird, sondern das Abrollen des Sicherungsmittels bereits vorzeitig gestoppt wird. Somit wird der Fallweg für den Sportkletterer verkürzt. Insbesondere in Kombination mit einer selbsttätig aufrollend wirkenden Aufrollvorrichtung kann mit einer solchen Bremseinrichtung der Fallweg minimiert werden.

In einer vorteilhaften Weiterbildung der vorstehend beschriebenen Aufrollvorrichtung mit Bremseinrichtung kann die Bremseinrichtung in dem vorbestimmten Zugbelastungszustand eine Abrollgeschwindigkeit des Sicherungsmittels fortwährend bis zur vollständigen Blockierung des Sicherungsmittels reduzieren. Die Bremseinrichtung wirkt dann zusätzlich auch als Dämpfungseinrichtung zur Milderung der auf den Sportkletterer wirkenden Stoßkraft, wenn sich im Falle eines Sturzes das Sicherungsmittel streckt. Insbesondere kann dann auf eine zusätzliche Dämpfungseinrichtung der oben genannten Art verzichtet werden, so dass eine kompakte und leichte Klettersteigausrüstung geschaffen werden kann.

Vorzugsweise beträgt bei maximal ausgerolltem Sicherungsmittel die entfaltete Länge der Verbindungsanordnung zwischen Kopplungselement und Körperbefestigungsabschnitt zwischen ungefähr 50 cm und ungefähr 150 cm, so dass die Klettersteigausrüstung für die übliche Verwendung an einem Klettersteig und die dabei notwendige Bewegungsfreiheit gut angepasst ist. Ist die entfaltete Länge kleiner als ungefähr 50 cm, so ist die Bewegungsfreiheit des Sportkletterers stark eingeschränkt. Übersteigt die entfaltete Länge ungefähr 150 cm, so macht sich die Zunahme des Gewichts des Sicherungsmittels bzw. der entsprechend zu dimensionierenden Aufrollvorrichtung deutlich bemerkbar, so dass die Eignung der Klettersteigausrüstung zur Mitführung durch den Sportkletterer beeinträchtigt ist. Eine besonders gute Balance zwischen den beiden genannten widerstreitenden Bedingungen ergibt sich, wenn die entfaltete Länge zwischen ungefähr 80 cm und ungefähr 120 cm liegt, was ungefähr im Bereich der Armlänge einer Person liegt, so dass der Sportkletterer im Bereich der Reichweite seines Arm jede Position am Klettersteig gut erreichen kann, um das Kopplungselement anzukoppeln.

Es wurde bereits erwähnt, dass die Aufrollvorrichtung an einem Zwischenabschnitt eines durchgehenden Sicherungsmittels angeordnet sein kann, um auch bei einem Defekt oder Bruch der Aufrollvorrichtung jedes Sicherheitsrisiko auszuschließen, so dass insbesondere ein weniger stabiles und damit leichteres Gehäuse für die Aufrollvorrichtung verwendet werden kann. Eine Alternativlösung dazu kann darin bestehen, die Aufrollvorrichtung am Körperbefestigungsabschnitt anzubringen, beispielsweise einen Gehäuseabschnitt der Aufrollvorrichtung oder eine Wickelachse der Aufrollvorrichtung mit dem Körperbefestigungsabschnitt zu verbinden. Damit wird die Aufrollvorrichtung zwar zum sicherheitskritischen Element, so dass Maßnahmen zur ausreichenden Festigkeit der Aufrollvorrichtung getroffen werden müssen, im Gegenzug kann in einer solchen Variante die Aufrollvorrichtung jedoch sehr dicht am Körper des Sportkletterers angeordnet werden, wodurch sich eine bequemere Führung und Handhabung der Aufrollvorrichtung ergeben kann.

Für den einfachen und gleichzeitig sicheren Einsatz im alpinen Sport- und Freizeitbereich umfasst der Körperbefestigungsabschnitt oder/und das Kopplungselement vorzugsweise einen Sportkletterkarabiner (z.B. aus einem Leichtmetall, oder einem Verbundwerkstoff), so dass die Klettersteigausrüstung einfach mitzuführen und zu bedienen ist. Weiterhin wird die Mitführung und Bedienung der Klettersteigausrüstung im Sport- und Freizeitbereich erleichtert, wenn die Aufrollvorrichtung ein Gehäuse aus einem Kunststoffmaterial oder aus einem Leichtmetall aufweist. Denkbar sind alle aus dem Bereich der Sport- und Freizeitkletterei sowie aus dem Bereich des Bergwanderns oder dergleichen bekannten Materialien. Das Sicherungsmittel ist vorzugsweise aus einem im Bereich der Sportkletterei an sich bekannten Seil-, Band- oder Gurtmaterial, umfassend insbesondere Textilfasern, so dass es gleichzeitig leicht und zugfest ist.

Erfindungsgemäß umfasst die Klettersteigausrüstung eine Mehrzahl, insbesondere zwei, Kopplungselemente, welchen jeweils ein separates Sicherungsmittel zugeordnet ist. Die Klettersteigausrüstung kann dann bei der Fortbewegung entlang des Klettersteigs besonders sicher verwendet werden, indem der Sportkletterer stets mit mindestens einem Kopplungselement in einem Sicherungselement des Klettersteigs gesichert ist, während er mindestens ein anderes Kopplungselement aus dem Kopplungseingriff mit dem Sicherungselement des Klettersteigs lösen und mit einem entlang des Klettersteigs nachfolgenden Sicherungselement koppeln kann. Da jedem der Kopplungselemente ein separates Sicherungsmittel zugeordnet ist, können die Kopplungselemente in einem ausreichenden Abstand voneinander am Klettersteig gesichert sein.

Erfindungsgemäß ist jedes der Sicherungsmittel durch eine separate Aufrollvorrichtung wenigstens teilweise im aufgerollten Zustand aufnehmbar. Insbesondere kann eine erfindungsgemäße Klettersteigausrüstung mit einer Mehrzahl von Kopplungselementen und einer entsprechenden Mehrzahl von Sicherungsmitteln mehrere separate Aufrollvorrichtungen umfassen. Eine solche Klettersteigausrüstung kann flexibel konfiguriert werden, da unabhängig von der Anzahl an Kopplungselementen jeweils baugleiche Aufrollvorrichtungen für jedes Kopplungselement verwendet werden können.

In einer bevorzugten Variante einer Klettersteigausrüstung mit einer Mehrzahl von Kopplungselementen sind die Sicherungsmittel jedoch durch eine gemeinsame Aufrollvorrichtung wenigstens teilweise im aufgerollten Zustand aufnehmbar. Durch eine gemeinsame Aufrollvorrichtung kann eine besonders leichte und kompakte Klettersteigausrüstung geschaffen werden, welche zudem besonders einfach zu handhaben ist, da der Sportkletterer stets nur eine einzige Aufrollvorrichtung zu kontrollieren hat, mit welcher eine Mehrzahl von Sicherungsmitteln aufgerollt werden. Dabei ist die gemeinsame Aufrollvorrichtung vorzugsweise durch ein gemeinsames Gehäuse gekennzeichnet, welches im Vergleich zu einer Mehrzahl separater Gehäuse mit reduziertem Bauaufwand und geringerer Baugröße gefertigt werden kann.

Vorzugsweise weist die gemeinsame Aufrollvorrichtung für jedes der Sicherungsmittel einen separaten Wickelkörper auf, so dass die Sicherungsmittel unabhängig voneinander auf- und abrollbar sind und auf die jeweils gewünschte Länge ausziehbar sind. Die separaten Wickelkörper können dazu etwa in einem gemeinsamen Gehäuse unabhängig voneinander drehbare Achsen aufweisen, so dass sich eine einfache und kompakte Anordnung ergibt.

Ferner kann jedes der Sicherungsmittel in der gemeinsamen Aufrollvorrichtung mit einer separaten Bremseinrichtung zusammenwirken, insbesondere einer auf einen Wickelkörper des Sicherungsmittels wirkenden Bremseinrichtung, so dass auch die Abbremsung bzw. die Dämpfung separat für jedes Sicherungsmittel erfolgen kann. Auch die Bremseinrichtungen sind zusammen mit den zugeordneten Wickelkörpern vorzugsweise in einem gemeinsamen Gehäuse der gemeinsamen Aufrollvorrichtung untergebracht.

Die Erfindung wird nachfolgend anhand bevorzugter Ausführungsbeispiele unter Bezugnahme auf die beigefügten Zeichnungen näher erläutert. Es zeigen:
- Figur 1: eine Draufsicht einer Klettersteigausrüstung
- Figur 2: eine Seitenansicht der in Figur 1 gezeigten Klettersteigausrüstung;
- Figur 3: eine Schnittansicht einer Aufrollvorrichtung der in Figur 1 gezeigten Klettersteigausrüstung gemäß einer Schnittlinie III-III in Figur 2,
- Figur 4: eine Draufsicht einer Klettersteigausrüstung gemäß einem Ausführungsbeispiel der Erfindung;
- Figur 5: eine Seitenansicht der in Figur 4 gezeigten Klettersteigausrüstung,
- Figur 6: eine Draufsicht einer Klettersteigausrüstung gemäß einem Ausführungsbeispiel der Erfindung,
- Figur 7: eine Draufsicht der in Figur 6 gezeigten Klettersteigausrüstung mit teilweise ausgebrochenem Gehäuse der Aufrollvorrichtung,
- Figur 8: eine Seitenansicht der in Figur 6 gezeigten Klettersteigausrüstung mit teilweise ausgebrochenem Gehäuse der Aufrollvorrichtung und
- Figur 9: eine Schnittansicht der in Figur 6 gezeigten Klettersteigausrüstung gemäß einer Schnittlinie IX-IX in Figur 8.

Unter Bezugnahme auf Figuren 1 bis 3 wird zunächst ein erstes Ausführungsbeispiel erläutert, in welchem eine Klettersteigausrüstung 10 einen Gurtbefestigungsabschnitt 12 (Körperbefestigungsabschnitt) zur Befestigung an einem Sitzgurt eines Sportkletterers, einen Karabinerhaken 14 (Kopplungselement) zum Einhaken an einem in den Zeichnungen nicht dargestellten Sicherungselement eines Klettersteigs sowie eine zwischen Gurtbefestigungsabschnitt 12 und Karabinerhaken 14 verlaufende Verbindungsanordnung 16 umfasst.

Der Gurtbefestigungsabschnitt 12 kann durch eine flexible Schlaufe aus einem ausreichend festem Textilband gebildet sein, welche mittels eines Karabinerhakens, eines Seils oder eines anderen Sicherungsmittels am Gurt des Sportkletterers sicher befestigbar ist. Der Karabinerhaken 14 kann ein an sich bekannter Kletterkarabiner aus einem Leichtmetall oder einem anderen im Bereich der Sportkletterei üblichen Material sein und weist einen Hakenabschnitt 18, einen Basisabschnitt 20 sowie einen Schnapper 22 aufweist. Der Schnapper 22 kann in an sich bekannter Weise mittels einer nicht dargestellten Feder in eine geschlossene Feder vorgespannt sein, in welcher er zusammen mit dem Hakenabschnitt 18 eine geschlossene Karabineröffnung 24 begrenzt, in der ein Sicherungselement des Klettersteigs im Sicherungszustand gehalten wird.

Am Basisabschnitts 20 des Karabinerhakens 14 kann die Verbindungsanordnung 16 befestigt sein. Im Ausführungsbeispiel ist an einem nutzerabgewandten, karabinerseitigen Ende eines Sicherungsbandes 26 eine Schlaufe 28 vorgesehen, welche durch eine Öse 30 des Basisabschnitts 20 des Karabinerhakens 14 gefädelt ist, so dass das Sicherungsband 26 fest mit dem Karabinerhaken 14 verbunden ist.

Das Sicherungsband 26 durchläuft eine Aufrollvorrichtung 32, in welcher es zumindest teilweise aufrollbar ist. Im Ausführungsbeispiel ist die Aufrollvorrichtung 32 mit einem Gehäuse 34 (in Figur 2 ausgebrochen dargestellt) ausgebildet, welches an einer Seite eine schlitzförmige Öffnung 36 für den Durchtritt eines nutzerabgewandten Abschnitts des Sicherungsbands 26 aufweist und auf einer gegenüberliegenden Seite eine weitere schlitzförmige Öffnung 38 für den Durchtritt eines nutzerseitigen Abschnitts des Sicherungsbandes 26 aufweist.

Wie insbesondere in Figur 3 gut zu erkennen ist, ist im Inneren des Gehäuses 34 der Aufrollvorrichtung 32 eine Achse 40 drehbar in Lagerabschnitten 42 des Gehäuses 34 gelagert. Das Sicherungsband 26 ist durch einen Schlitz 44 der Achse 40 geführt, so dass sich bei einer Drehung der Achse 40 das Sicherungsband 26, um die Achse 40 aufwickelt bzw. von der Achse 40 abwickelt. In Figur 3 ist ein aufgerollter Zustand des Sicherungsbands 26 dargestellt, in welchem mehrere Lagen des Sicherungsbands 26 auf der Achse 40 aufgewickelt sind.

Zwischen der Achse 40 und dem Gehäuse 34 kann eine Feder 46 wirken, welche die Achse 40 in eine Drehrichtung vorspannt, so dass die Aufrollvorrichtung 32 das Sicherungsband 26 selbsttätige aufrollt. In Figur 3 ist als Feder 46 eine Spiralfeder illustriert, deren eines Ende sich an der Achse 40 abstützt und deren anderes Ende sich am Gehäuse 34 abstützt. Zwischen der Feder 46 und dem zur Aufnahme des Sicherungsbands 26 vorgesehenen Innenraum des Gehäuses 34 kann eine Trennwand 48 vorgesehen sein, um eine gegenseitige Störung zwischen Feder 46 und Sicherungsband 26 zu verhindern. Vorzugsweise ist das Gehäuse 34 aus zwei mittels beispielsweise Schrauben 50 zu verbindenden Gehäusehälften 52, 54 gebildet.

Der nutzerseitige Abschnitt des Sicherungsbands 26 verläuft zum Gurtbefestigungsabschnitt 12 hin und könnte direkt mit diesem fest verbunden sein. Im Ausführungsbeispiel ist zwischen dem nutzerseitigen Ende des Sicherungsbands 16 und dem Gurtbefestigungsabschnitt 12 jedoch ein an sich bekannter Bandfaltdämpfer 56 angeordnet. Der Bandfaltdämpfer 56 umfasst ein Dämpfungsband 58, dessen nutzerabgewandtes Ende mit dem nutzerseitigen Ende des Sicherungsbands 26 verbunden ist und dessen nutzerseitiges Ende mit dem Gurtbefestigungsabschnitt 12 verbunden ist. Das Dämpfungsband 58 ist in einem Gehäuse 60 des Bandfaltdämpfers 56 im kontrahierten Zustand untergebracht, z.B. gerafft, gefaltet oder gerollt, so dass die beiden Enden des Dämpfungsbands 58 im Vergleich zur Gesamtlänge des Dämpfungsbands 58 nur einen geringen Abstand in der Größenordnung des Gehäuses 60 voneinander aufweisen.

Während der normalen Benutzung der Klettersteigausrüstung 10 bleibt der Abstand zwischen den Enden des Dämpfungsbandes 58 konstant. Im Falle eines Sturzes und der damit auf die Enden des Dämpfungsbands 58 einwirkenden Zugbelastung bricht das Gehäuse 60 an einer in den Zeichnungen nicht dargestellten Sollbruchstelle und erlaubt die Expansion des Dämpfungsbands 58. Da die kontrahierten, einander berührenden Lagen des Dämpfungsbands 58 zusätzlich aneinander fixiert sind, z.B. durch eine Aufreißnaht oder durch einen Klebstoff, wird nicht nur beim Bruch des Gehäuses 60 sondern auch bei der weiteren Entfaltung des Dämpfungsbands 58 Energie absorbiert, so dass während der Streckung des Bandfaltdämpfer 56 fortwährend Energie des Sturzes absorbiert wird und die Abbremsung des stürzenden Kletterers über einen längeren Weg hin erfolgen kann.

Unter Bezugnahme auf Figuren 4 und 5 wird nachfolgend ein Ausführungsbeispiel der Erfindung näher erläutert, wobei nachfolgend nur auf die Unterschiede zum ersten Ausführungsbeispiel näher eingegangen wird und in Bezug auf die zum ersten Ausführungsbeispiels identischen oder entsprechenden Bauteile und Funktionen ausdrücklich auf die obige Abschreibung des ersten Ausführungsbeispiels verwiesen wird.

Im Gegensatz zur Klettersteigausrüstung 10 des ersten Ausführungsbeispiels umfasst die Kletterausrüstung 110 des Ausführungsbeispiels zwei Karabinerhaken 114a und 114b. Der erste Karabinerhaken 114a ist mit einem nutzerabgewandten Ende eines ersten Sicherungsbands 126a fest verbunden und der zweite Karabinerhaken 114b ist mit einem nutzerabgewandten Ende eines von dem ersten Sicherungsband 126a separaten, zweiten Sicherungsbands 126b fest verbunden. Ferner durchläuft das erste Sicherungsband 126a eine erste Aufrollvorrichtung 132a und das zweite Sicherungsband 126b durchläuft eine von der ersten Aufrollvorrichtung 132a separate, zweite Aufrollvorrichtung 132b.

Die nutzerseitigen Enden der Sicherungsbänder 126a, 126b verlaufen zu einem gemeinsamen Gurtbefestigungsabschnitt 112 hin sind insbesondere im Ausführungsbeispiel mit einem nutzerabgewandten Ende eines gemeinsamen Bandfaltdämpfers 156 fest verbunden, dessen nutzerseitiges Ende am Gurtbefestigungsabschnitt 112 befestigt ist. Jede der Aufrollvorrichtungen 132a, 132b kann vorzugsweise die gleiche Konfiguration und Funktion aufweisen, wie die im ersten Ausführungsbeispiel verwendete Aufrollvorrichtung 32. Die beiden Karabinerhaken 114a, 114b haben somit jeweils eigene Sicherungsbänder 126a, 126b und jeweils eigene Aufrollvorrichtungen 132a, 132b, nutzen jedoch einen gemeinsamen Bandfaltdämpfer 156 sowie einen gemeinsamen Gurtbefestigungsabschnitt 112.

Unter Bezugnahme auf Figuren 6 bis 9 wird nachfolgend ein zweites Ausführungsbeispiel der Erfindung beschrieben, wobei im folgenden nur auf die Unterschiede gegenüber dem ersten bzw. zweiten Ausführungsbeispiel eingegangen wird und hinsichtlich der Konstruktion und Funktion gleicher oder entsprechender Bauteile auf die ausführliche Beschreibung des ersten und des zweiten Ausführungsbeispiels hingewiesen wird.

Auch eine Klettersteigausrüstung 210 des dritten Ausführungsbeispiels umfasst zwei Karabinerhaken 214a, 214b, welche jeweils mit einem separaten Sicherungsband 226a bzw. 226b gekoppelt sind. Auch im dritten Ausführungsbeispiel laufen die beiden Sicherungsbänder 226a, 226b zu einem gemeinsamen Befestigungsabschnitt 212 hin.

Im Gegensatz zum zweiten Ausführungsbeispiel ist jedoch nicht für jedes der beiden Sicherungsbänder 226a, 226b eine separate Aufrollvorrichtung vorgesehen, sondern die beiden Sicherungsbänder 226a, 226b werden von einer einzigen, gemeinsamen Aufrollvorrichtung 232 aufgerollt. Wie insbesondere in Figuren 7 und 9 zu erkennen ist, umfasst die gemeinsame Aufrollvorrichtung 232 ein Gehäuse 234, in welchem zwei Achsen 240a, 240b koaxial gelagert, jedoch unabhängig voneinander drehbar aufgenommen sind. Insbesondere kann eine stabile und gleichzeitig unabhängige Lagerung dadurch erreicht werden, dass jede der beiden Achsen 240a, 240b mit ihrem einen Ende im Gehäuse 234 gelagert ist und mit ihrem anderen Ende an der jeweils anderen Achse 240b, 240a drehbar gehalten ist.

Jede der Achsen 240a, 240b weist einen Befestigungsabschnitt (nicht dargestellt) auf, an welchem das jeweilige Sicherungsband 226a, 226b befestigt ist, so dass eine Drehung der Achse 240a bzw. 240b das Sicherungsband 226a bzw. 226b aufwickelt. In der an sich auch im ersten Ausführungsbeispiel angewandten Art kann jede der Achsen 240a, 240b mit einer Feder 246a, 246b zusammenwirken, so dass die Achsen 240a, 240b jeweils in Aufwickelrichtung vorgespannt sind und das Sicherungsband 226a, 226b selbsttätig aufgerollt wird.

Auch im dritten Ausführungsbeispiel könnten die Sicherungsbänder 226a, 226b, analog zum ersten Ausführungsbeispiel und zum zweiten Ausführungsbeispiel, vorteilhaft die gemeinsame Aufrollvorrichtung 232 als geschlossene Bänder durchlaufen und durch eine nutzerseitige Öffnung des Gehäuses 234 hindurch zum Gurtbefestigungsabschnitt 212 hin geführt sein. Im illustrierten Ausführungsbeispiel wurde eine alternative Variante gewählt, bei welcher die nutzerseitigen Enden der Sicherungsbänder 226a, 226b jeweils an ihrer Drehachse 240a bzw. 240b befestigt sind und dafür der Gurtbefestigungsabschnitt 212 mit dem Gehäuse 234 der gemeinsamen Aufrollvorrichtung 232 fest verbunden ist. Im Falle eines Sturzes und damit bei Erreichen eines vorbestimmten Zugbelastungszustandes wird die Zugkraft vom Kletterer über den Sitzgurt, den Gurtbefestigungsabschnitt 212 und das Gehäuse 234 in die Achsen 240a, 240b und von diesen in die Sicherungsbänder 226a, 226b eingeleitet.

Ferner kann auch in einer Anordnung gemäß dem dritten Ausführungsbeispiel ein Bandfaltdämpfer entsprechend dem ersten bzw. dem zweiten Ausführungsbeispiel vorgesehen sein, um Sturzenergie zu absorbieren. Insbesondere könnte ein gemeinsamer Bandfaltdämpfer zwischen dem Gurtbefestigungsabschnitt 212 und dem gemeinsamen Gehäuse 234 angeordnet sein. Im illustrierten Ausführungsbeispiel ist jedoch kein Bandfaltdämpfer vorgesehen, stattdessen ist zwischen jeder der Achsen 240a, 240b und dem Gehäuse 234 eine Bremseinrichtung 262a, 262b vorgesehen, welche bei einer vorbestimmten Zugbelastung des zugeordneten Sicherungsbands 226a bzw. 226b ein Abrollen des Sicherungsbands 226a bzw. 226b von der Achse 240a bzw. 240b hemmt. Eine dem ersten Sicherungsband 226a zugeordnete erste Bremseinrichtung 262a bremst somit im Sturzfall das Abrollen des ersten Sicherungsbands 226a, während eine zweite Bremseinrichtung 262b im Sturzfall das Abrollen des zweiten Sicherungsbandes 226b bremst. Beide Bremseinrichtungen 262a, 262b sind vorzugsweise in dem gemeinsamen Gehäuse 234 untergebracht.

Die Bremseinrichtungen 262a, 262b können an sich bekannte Fliehkraft-Bremseinrichtungen sein, welche bei Überschreitung einer vorbestimmten Drehgeschwindigkeit der jeweiligen Achse 240a, 240b, wie sie im Falle eines Sturzes auftritt, automatisch Bremsen, indem beweglich gelagerte Bremsbacken Fliehkraft-bedingt gegen eine Bremstrommel gepresst werden.

Die Erfindung stellt eine Klettersteigausrüstung (110) bereit, welche von einem Sportkletterer mitzuführen ist, um den Sportkletterer an Sicherungselementen eines alpinen Klettersteigs zu sichern, umfassend einen Körperbefestigungsabschnitt (112), welcher an einem Klettergurt (114a, 114b) oder einem Bekleidungsstück des Sportkletterers befestigt oder befestigbar ist, ein Kopplungselement, welches zur lösbaren Kopplung der Klettersteigausrüstung (110) mit einem Sicherungselement eines Klettersteigs ausgebildet ist, eine Verbindungsanordnung, welche das Kopplungselement (114a, 114b) und den Körperbefestigungsabschnitt (112) miteinander verbindet und welche ein längliches, flexibles Sicherungsmittel (126a, 126b), aufweist, wobei eine Aufrollvorrichtung (132a, 132b) zur wenigstens teilweisen Aufnahme des Sicherungsmittels in einen aufgerollten Zustand vorgesehen ist.

## Patentansprüche

1. Klettersteigausrüstung (110; 210), welche von einem Sportkletterer mitzuführen ist, um den Sportkletterer an Sicherungselementen eines alpinen Klettersteigs zu sichern, umfassend:
einen Körperbefestigungsabschnitt (112; 212), welcher an einem Klettergurt oder einem Bekleidungsstück des Sportkletterers befestigt oder befestigbar ist,
eine Mehrzahl von, insbesondere zwei, Kopplungselementen (114a, 114b; 214a, 214b) zur lösbaren Kopplung der Klettersteigausrüstung (110; 210) mit einem Sicherungselement eines Klettersteigs, wobei jedem Kopplungselement (114a, 114b; 214a, 214b) jeweils ein separates Sicherungsmittel (126a, 126b; 226a, 226b) zugeordnet ist,
eine Verbindungsanordnung (16), welche das Kopplungselement (114a, 114b; 214a, 214b) und den Körperbefestigungsabschnitt (110; 210) miteinander verbindet und welche ein längliches, flexibles Sicherungsmittel (126a, 126b; 226a, 226b), insbesondere Sicherungsband, aufweist,
**gekennzeichnet durch**
eine gemeinsame Dämpfungseinrichtung (156), mit welcher nutzerseitige Enden der Sicherungsmittel (126a, 126b; 226a, 226b) verbunden sind und welche in einem Normalzustand einen Abschnitt (58) der Verbindungsanordnung (16) in einem kontrahierten Zustand hält und in einem vorbestimmten Zugbelastungszustand der Klettersteigausrüstung (110) den Abschnitt (58) der Verbindungsanordnung (16) unter Absorption von Energie expandiert, und ferner
separate Aufrollvorrichtungen (132a, 132b), wobei jedes der Sicherungsmittel (126a, 128b) **durch** eine separate Aufrollvorrichtung (132a, 132b) wenigstens teilweise im aufgerollten Zustand aufnehmbar ist.

2. Klettersteigausrüstung (110; 210) nach Anspruch 1, **dadurch gekennzeichnet, dass** das Sicherungsmittel (126a, 126b; 226a, 226b) durch manuelle Zugbetätigung von der Aufrollvorrichtung (132a, 132b; 232) abrollbar ist, wobei die Aufrollvorrichtung (132a, 132b; 232) das Sicherungsmittel (126a, 126b; 226a, 226b) vorzugsweise selbsttätig aufrollt.

3. Klettersteigausrüstung (110) nach Anspruch 1 oder Anspruch 2, **dadurch gekennzeichnet, dass** die Aufrollvorrichtung (132a, 132b) an einem Zwischenabschnitt zwischen einem dem Körperbefestigungsabschnitt (112) zugewandten Ende des Sicherungsmittels (126a, 126b) und einem dem Kopplungselement (114a, 114b) zugewandten Ende des Sicherungsmittels (126a, 126b) angeordnet ist und dass das Sicherungsmittel (126a, 126b) als durchgehendes, ununterbrochenes, seil- oder bandartiges Element durch die Aufrollvorrichtung (132a, 132b) hindurchgeführt ist.

4. Klettersteigausrüstung (210) nach einem der vorhergehenden Ansprüche, **dadurch gekennzeichnet, dass** die Aufrollvorrichtung eine Bremseinrichtung (262a, 262b) aufweist, welche ein Abrollen des Sicherungsmittels (226a, 226b) von der Aufrollvorrichtung (232) in einem vorbestimmten Zugbelastungszustand des Sicherungsmittels (226a, 226b) hemmt.

5. Klettersteigausrüstung (210) nach Anspruch 4, **dadurch gekennzeichnet, dass** die Bremseinrichtung (262a, 262b) in dem vorbestimmten Zugbelastungszustand eine Abrollgeschwindigkeit des Sicherungsmittels (226a, 226b) fortwährend bis zur vollständigen Blockierung des Sicherungsmittels reduziert.

6. Klettersteigausrüstung (110; 210) nach einem der vorhergehenden Ansprüche, **dadurch gekennzeichnet, dass** bei maximal abgerolltem Sicherungsmittel (126a, 126b; 226a, 226b) die entfaltete Länge der Verbindungsanordnung zwischen Kopplungselement (114a, 114b; 214a, 214b) und Körperbefestigungsabschnitt (112; 212) zwischen ungefähr 50 cm und ungefähr 150 cm, vorzugsweise zwischen ungefähr 80 cm und ungefähr 120 cm liegt.

7. Klettersteigausrüstung (210) nach einem der vorhergehenden Ansprüche, **dadurch gekennzeichnet, dass** die Aufrollvorrichtung (232) an dem Körperbefestigungsabschnitt (212) angebracht ist.

8. Klettersteigausrüstung (110; 210) nach einem der vorhergehenden Ansprüche, **dadurch gekennzeichnet, dass** der Körperbefestigungsabschnitt (112; 212) oder/und das Kopplungselement (114a, 114b; 214a, 214b) einen Kletterkarabiner umfassen.

9. Klettersteigausrüstung (110; 210) nach einem der vorhergehenden Ansprüche, **dadurch gekennzeichnet, dass** die Aufrollvorrichtung (132a, 132b; 232a, 232b) ein Gehäuse (234) aus einem Kunststoffmaterial oder aus einem Leichtmetall aufweist.

## Claims

1. Climbing equipment (110; 210) to be carried by a sport climber in order to secure the sport climber to securing elements of an alpine via ferrata, the equipment comprising:
a body-attachment portion (112; 212), which is or can be attached to a climbing belt or an item of clothing of the sport climber,
a plurality of, in particular two, coupling elements (114a, 114b; 214a, 214b) for releasably coupling the climbing equipment (110; 210) to a securing element of a via ferrata, a separate securing means (126a, 126b; 226a, 226b) being associated with each coupling element (114a, 114b; 214a, 214b),
a connecting assembly (16), which interconnects the coupling element (114a, 114b; 214a, 214b) and the body-attachment portion (110; 210) and comprises an elongate, flexible securing means (126a, 126b; 226a, 226b), in particular a securing strap,
**characterised by**
a common damping apparatus (156), connected to which are user-side ends of the securing means (126a, 126b; 226a, 226b) and which, in a normal state, holds a portion (58) of the connecting assembly (16) in a contracted state, and, when the climbing equipment (110) is under a predetermined tensile load, expands the portion (58) of the connecting assembly (16) while absorbing energy, and further
separate retraction devices (132a, 132b), it being possible for each of the securing means (126a, 128b) to be received, at least partly in the retracted state, by a separate retraction device (132a, 132b).

2. Climbing equipment (110; 210) according to claim 1, **characterised in that** the securing means (126a, 126b; 226a, 226b) can be unwound by manually pulling on the retraction device (132a, 132b; 232), the retraction device (132a, 132b; 232) preferably automatically retracting the securing means (126a, 126b; 226a, 226b).

3. Climbing equipment (110) according to either claim 1 or claim 2, **characterised in that** the retraction device (132a, 132b) is arranged on an intermediate portion between an end of the securing means (126a, 126b) that faces the body-attachment portion (112) and an end of the securing means (126a, 126b) that faces the coupling element (114a, 114b), and **in that** the securing means (126a, 126b) is guided through the retraction device (132a, 132b) in the form of a continuous, uninterrupted rope-like or strap-like element.

4. Climbing equipment (210) according to any of the preceding claims, **characterised in that** the retraction device comprises a braking apparatus (262a, 262b) which stops the securing means (226a, 226b) from being unwound by the retraction device (232) when the securing means (226a, 226b) is under a predetermined tensile load.

5. Climbing equipment (210) according to claim 4, **characterised in that**, when under the predetermined tensile load, the braking apparatus (262a, 262b) continuously reduces an unwinding speed of the securing means (226a, 226b) until the securing means is completely locked.

6. Climbing equipment (110; 210) according to any of the preceding claims, **characterised in that** when the securing means (126a, 126b; 226a, 226b) is unwound to the maximum extent, the length when spread out of the connecting assembly between the coupling element (114a, 114b; 214a, 214b) and the body-attachment portion (112; 212) is between approximately 50 cm and approximately 150 cm, preferably between approximately 80 cm and approximately 120 cm.

7. Climbing equipment (210) according to any of the preceding claims, **characterised in that** the retraction device (232) is fitted on the body-attachment portion (212).

8. Climbing equipment (110; 210) according to any of the preceding claims, **characterised in that** the body-attachment portion (112; 212) and/or the coupling element (114a, 114b; 214a, 214b) comprise a climbing carabiner.

9. Climbing equipment (110; 210) according to any of the preceding claims, **characterised in that** the retraction device (132a, 132b; 232a, 232b) comprises a housing (234) made from a plastics material or from a light metal.

## Revendications

1. Équipement d'escalade (110 ; 210) qui doit être porté par un escaladeur sportif pour assurer l'escaladeur sportif à des éléments de sécurité d'un équipement d'escalade alpin, comprenant :
une section de fixation du corps (112 ; 212) qui est fixée ou peut-être fixée à une ceinture d'escaladeur ou à un élément de vêtement de l'escaladeur sportif,
une pluralité de, en particulier deux, éléments de couplage (114a, 114b ; 214a, 214b) pour le couplage détachable de l'équipement d'escalade (110 ; 210) avec un élément de sécurité d'une via ferrata, dans lequel un moyen de sécurité distinct (126a, 126b ; 226a, 226b) est associé à chaque fois à chaque élément de couplage (114a, 114b ; 214a, 214b),
un dispositif de liaison (16) qui relie ensemble l'élément de couplage (114a, 114b ; 214a, 214b) et la section de fixation du corps (110 ; 210) et qui présente un moyen de sécurité allongé, souple (126a, 126b ; 226a, 226b), en particulier une bande de sécurité,
**caractérisé par**
un dispositif d'amortissement commun (156), avec lequel des extrémités, situées du côté de l'utilisateur, des moyens de sécurité (126a, 126b ; 226a, 226b) sont reliées et qui maintient dans un état normal une section (58) du dispositif de liaison (16) dans un état contracté et, dans un état de charge de tension prédéterminé de l'équipement d'escalade (110), étend la section (58) du dispositif de liaison (16) en absorbant de l'énergie, et, par ailleurs,
des dispositifs d'enroulement distincts (132a, 132b), dans lesquels chacun des moyens de sécurité (126a, 128b) peut être logé au moins partiellement dans l'état enroulé par un dispositif d'enroulement distinct (132a, 132b).

2. Équipement d'escalade (110 ; 210) selon la revendication 1, **caractérisé en ce que** le moyen de sécurité (126a, 126b ; 226a, 226b) peut être déroulé par une activité de traction manuelle du dispositif d'enroulement (132a, 132b ; 232), dans lequel le dispositif d'enroulement (132a, 132b ; 232) enroule de préférence automatiquement le moyen de sécurité (126a, 126b ; 226a, 226b).

3. Équipement d'escalade (110) selon la revendication 1 ou la revendication 2, **caractérisé en ce que** le dispositif d'enroulement (132a, 132b) est disposé sur une section intermédiaire entre une extrémité orientée vers la section de fixation du corps (112) du moyen de sécurité (126a, 126b) et une extrémité orientée vers l'élément de couplage (114a, 114b) du moyen de sécurité (126a, 126b) et **en ce que** le moyen de sécurité (126a, 126b) est passé à travers le dispositif d'enroulement (132a, 132b) en tant qu'élément traversant, ininterrompu, de type câble ou bande.

4. Équipement d'escalade (210) selon l'une des revendications précédentes, **caractérisé en ce que** le dispositif d'enroulement présente un dispositif de frein (262a, 262b), lequel empêche un déroulement du moyen de sécurité (226a, 226b) du dispositif d'enroulement (232) dans un état de charge de tension prédéterminé du moyen de sécurité (226a, 226b).

5. Équipement d'escalade (210) selon la revendication 4, **caractérisé en ce que** le dispositif de frein (262a, 262b) réduit dans l'état de charge de tension prédéterminé une vitesse de déroulement du moyen de sécurité (226a, 226b) de façon constante jusqu'au blocage complet du moyen de sécurité.

6. Équipement d'escalade (110 ; 210) selon l'une des revendications précédentes, **caractérisé en ce que** le moyen de sécurité (126a, 126b ; 226a, 226b) étant déroulé au maximum, la longueur dépliée du dispositif de liaison entre l'élément de couplage (114a, 114b ; 214a, 214b) et la section de fixation du corps (112 ; 212) se situe entre environ 50 cm et environ 150 cm, de préférence entre environ 80 cm et environ 120 cm.

7. Équipement d'escalade (210) selon l'une des revendications précédentes, **caractérisé en ce que** le dispositif d'enroulement (232) est agencé sur la section de fixation du corps (212).

8. Équipement d'escalade (110 ; 210) selon l'une des revendications précédentes, **caractérisé en ce que** la section de fixation du corps (112 ; 212) ou / et l'élément de couplage (114a, 114b ; 214a, 214b) comprennent un mousqueton.

9. Équipement d'escalade (110 ; 210) selon l'une des revendications précédentes, **caractérisé en ce que** le dispositif d'enroulement (132a, 132b ; 232a, 232b) présente un boîtier (234) en matière synthétique ou en métal léger.
